# EUROPÄISCHE PATENTSCHRIFT

(11) **EP 0 389 414 B1**
(45) Veröffentlichungstag und Bekanntmachung des Hinweises auf die Patenterteilung: **09.06.1993**
(21) Anmeldenummer: 90810167.8
(22) Anmeldetag: 05.03.1990
(51) Int. Cl.: F04B 27/02, F01B 9/02

(54) **Hubkolbenkompressor**
Piston compressor
Compresseur à piston

(30) Priorität: 23.03.1989 CH 1086/89
(43) Veröffentlichungstag der Anmeldung: 26.09.1990
(73) Patentinhaber: GEBRÜDER SULZER AKTIENGESELLSCHAFT, CH-8401 Winterthur (CH)
(72) Erfinder: Baumann, Heinz, CH-8400 Winterthur (CH)

(56) Entgegenhaltungen:
- DE-A- 2 120 101
- DE-A- 2 821 389
- DE-U- 7 323 927
- GB-A- 387 409
- GB-A- 881 430
- US-A- 2 312 057
- US-A- 3 259 074

## Beschreibung

Die Erfindung betrifft einen Hubkolbenkompressor mit mindestens zwei Zylindern mit je einem darin geführten Kolben, welche Kolben paarweise, auf einer gemeinsamen Achse einander gegenüberliegend, angeordnet und über ein zwei Kolbenstangen verbindendes Joch mit einem Gleitstück gekoppelt sind, welches zwischen zwei am Joch ausgebildeten, parallelen Führungsflächen quer zur gemeinsamen Achse beweglich geführt ist und in welches ein Kurbelzapfen einer Antriebswelle eingreift.

Bei einem aus der EP-Patentanmeldung 0 269 082 (P.6073) bekannten, für Hochdruck ausgelegten vierstufigen Kleinkompressor der genannten Art, mit zwei gegeneinander um 90° versetzt angeordneten Kolbenpaaren, sind die Joche je einteilig ausgeführt und mit einem Längsschlitz versehen, in welchem das betreffende, in Form eines Vierkants ausgebildete Gleitstück über lineare Nadellageranordnungen geführt ist. Die für einen sicheren und wartungsarmen Betrieb derartiger Kompressoren wichtige exakte Führung des Gleitstücks erfordert bei den bekannten Ausführungen, insbesondere bei Kompressoren für Hochdruck, bei denen entsprechend grosse Lagerkräfte auftreten, eine sehr genaue Bearbeitung der über eine Wälzlageranordnung oder über Gleitflächen zusammenwirkenden Teile und damit einen entsprechend hohen Fertigungsaufwand für das Joch und das Gleitstück.

Der Erfindung liegt die Aufgabe zugrunde, einen insbesondere in dieser Hinsicht verbesserten Hubkolbenkompressor der eingangs genannten Art in einer Bauweise zu schaffen, welche bei geringem Fertigungsaufwand eine im wesentlichen spielfreie, präzise Parallelführung des mit dem Kurbelzapfen verbundenen Gleitstücks im Joch gewährleistet.

Diese Aufgabe wird durch die im kennzeichnenden Teil des Anspruchs 1 angegebenen Merkmale gelöst. Durch die erfindungsgemässe Ausführung wird auf einfache, kostengünstige Weise erreicht, dass die Gleitschuhe unter einer vorbestimmten Vorspannung - über Wälzkörper oder über zusammenwirkende Gleitflächen - gegen das Gleitstück gepresst werden. Entsprechend wird eine stossfreie Uebertragung der über das Gleitstück und die Gleitschuhe in die Kolben einzuleitenden Antriebskräfte erzielt.

Ausgestaltungen der Erfindungen sind in den abhängigen Ansprüchen angegeben.

Weitere Einzelheiten und Merkmale ergeben sich aus der folgenden Beschreibung von in der Zeichnung schematisch dargestellten Ausführungsbeispielen der Erfindung. Es zeigen:
- Fig. 1: einen erfindungsgemäss ausgeführten Hubkolbenkompressor in einem durch zwei Horizontalebenen geführten Schnitt;
- Fig. 2: eine Einzelheit eines Hubkolbenkompressors in einer abgewandelten Ausführungsform in einem der Fig. 1 entsprechenden Teilschnitt;
- Fig. 3: den Schnitt III-III aus der Fig. 2.

Der dargestellte Kompressor, ein Kleinkompressor, weist vier Zylinder 1, 2, 3 und 4 auf, in denen Kolben 5, 6, 7 und 8 geführt sind. Die Zylinder 1 und 3 weisen je eine in der Zeichnungsebene liegende, gemeinsame horizontale Achse 10 auf, während die Zylinder 2 und 4 auf einer gegenüber der Zeichnungsebene zurückversetzten gemeinsamen horizontalen Achse 11 angeordnet sind. Die Kolben 5 und 7 sind über ein ihre Kolbenstangen 12 bzw. 13 verbindendes Joch 14 mit einem vierkantförmigen Gleitstück 15 gekoppelt, welches über eine Gleitlageranordnung oder, wie in der Fig. 1 angedeutet, über eine Wälzlageranordnung (Nadellager) 9 auf einem Kurbelzapfen 16 einer vertikal angeordneten Kurbelwelle 17 gelagert ist. Die Kurbelwelle 17 ist mit einem nicht dargestellten Motor, z.B. einem Elektromotor, verbunden. Das Gleitstück 15 ist zwischen zwei im Joch 14 ausgebildeten, zueinander parallelen Führungsflächen 18 quer zur Achse 10 verschiebbar geführt. Die Kolben 6 und 8 sind über ein ihre Kolbenstangen 20 bzw. 21 verbindendes zweites Joch 22 mit einem auf dem Kurbelzapfen 16 gelagerten, nicht dargestellten zweiten Gleitstück gekoppelt, welches in dem gegenüber dem Joch 14 um 90° versetzten Joch 22 quer zur Achse 11 verschiebbar geführt ist.

Die Führungsflächen 18 sind an Gleitschuhen 23 ausgebildet, welche in beliebiger Weise, darstellungsgemäss je mittels einer Schraube 25, mit einer der Kolbenstangen 12, 13, 20 und 21 fest verbunden sind und welche je auf der dem betreffenden Kolben zugekehrten Seite mit einer zylindrischen Stützfläche 24 ausgeführt sind. Die Joche 14 und 22 enthalten je zwei dieser Gleitschuhe 23 und eine diese verbindende Halterung in Form eines gegen die Gleitschuhe verspannbaren Verbindungsteils, welcher entsprechend der dargestellten Ausführung durch einen auf die Stützflächen 24 aufsetzbaren, federnd verformbaren Spannring 26 gebildet sein kann. Die Gleitschuhe 23 können mit dem Gleitstück 15 über Gleitlageranordnungen oder, wie in Fig. 1 angedeutet, über Wälzlageranordnungen 27, darstellungsgemäss lineare Nadellager, zusammenwirken.

Durch den unter einer vorbestimmten Vorspannung auf die Stützflächen 24 aufgesetzten Spannring 26 werden die Gleitschuhe 23 des Joches 14 mit einer entsprechenden, vorbestimmten Anpresskraft über die Wälzlageranordnungen 27 gegen die Führungsflächen 19 des zwischen die Gleitschuhe 23 einführbaren Gleitstücks 15 verspannt. In entsprechender Weise werden die Gleitschuhe 23 des zweiten Joches 22 gegen die parallel zur Achse 10 verlaufenden Führungsflächen 19 des nicht dargestellten zweiten Gleitstücks verspannt. Durch diese Anordnung wird eine in Richtung der Achse 10 spielfreie Koppelung der Kolben 5 und 7 bzw. eine in Richtung der Achse 11 spielfreie Koppelung der Kolben 6 und 8 mit dem betreffenden Gleitstück, und damit eine entsprechend stossfreie Antriebsverbindung zwischen dem Kurbelzapfen 16 und den Kolben 5, 6, 7 und 8 gewährleistet. Die Verbindung zwischen dem Spannring 26 und den Gleitschuhen 23 wird durch die Kolbenstangen 12 und 13 bzw. 20 und 21 gesichert, welche jeweils, durch eine am Umfang des Spannringes 26 vorgesehene Durchtrittsöffnung 28 hindurch, mit dem betreffenden Gleitschuh 23 zusammengeführt werden.

Der in seiner oberen Totpunktlage dargestellte Kolben 5 ist mit mehreren, je einer Durchtrittsöffnung 30 zugeordneten Saugventilen 35 versehen, von denen nur eines dargestellt ist. Durch die Saugventile 35 wird jeweils während des Saughubes des Kolbens 5 eine Verbindung zwischen einem Kompressionsraum 31 des die erste Verdichtungsstufe bildenden Zylinders 1 und dem zentralen Kurbelraum 36 des Kompressors hergestellt. Der Kurbelraum 36 ist an eine nicht dargestellte Zuführleitung für das zu komprimierende Gas, z.B. Erdgas, angeschlossen, welches dem Kurbelraum 36 mit einem Druck von z.B. 10 mbar zugeführt und in den Kompressionsraum 31 angesaugt wird. Während des Druckhubes wird das Gas auf einen Druck von z.B. 5 bar verdichtet und durch im Zylinderkopf des Zylinders 1 angeordnete Druckventile 37, von denen ebenfalls nur eines dargestellt ist, über einen Verbindungskanal 38 der durch den Zylinder 2 gebildeten zweiten Verdichtungsstufe zugeführt.

Im Zylinder 2 wird das Gas beim Saughub des Kolbens 6 durch im Zylinderkopf angeordnete Saugventile 35 in einen Kompressionsraum 32 angesaugt, beim folgenden Druckhub auf einen Druck von z.B. 20 bar verdichtet und durch ein zentral angeordnetes Druckventil 37 über einen Verbindungskanal 39 der durch den Zylinder 3 gebildeten dritten Verdichtungsstufe zugeführt, dessen Kolben 7 in seiner unteren Totpunktlage dargestellt ist. Im Zylinder 3 wird in entsprechender Weise das beim Saughub des Kolbens 7 in einen Kompressionsraum 33 angesaugte Gas beim folgenden Druckhub auf einen Druck von z.B. 60 bar verdichtet und über einen Verbindungskanal 40 der durch den Zylinder 4 gebildeten Enddruckstufe zugeführt.

Im Zylinder 4 wird das beim Saughub des Kolbens 8 in einen Kompressionsraum 34 angesaugte Gas beim Druckhub auf einen Druck von z.B. 200 bar verdichtet und durch das Druckventil 37 in eine Druckleitung 41 gefördert, die an einen nicht dargestellten Druckbehälter für das verdichtete Gas anschliessbar sein kann. Der Druckbehälter kann z.B. als Gastreibstofftank eines Kraftfahrzeuges ausgebildet sein.

Die Saugventile 35 und Druckventile 37 können in beliebiger Bauart ausgeführt sein. Entsprechende Ventile, deren Anordnung und Ausbildung nicht Gegenstand des vorliegenden Erfindung ist, sind z.B. in der CH-Patentanmeldung 02 209/88-9 (P.6196) näher beschrieben.

Entsprechend der Darstellung nach Fig. 1 können die Gleitschuhe 23 mit seitlichen Anschlägen 43 ausgeführt sein, welche den Bewegungsbereich der Wälzlageranordnungen 27 begrenzen.

Bei der in der Fig. 2 dargestellten Ausführungsform enthalten die Joche 14 und 22 je zwei in den Spannring 26 einsetzbare bügelartige Klemmteile 44, welche je mit zwei gegen die zugekehrten Seiten der beiden Gleitschuhe 23 federnd verspannbaren, aufgebogenen Enden ausgeführt sind, an denen die jeweils in Richtung der gemeinsamen Achse 10 bzw. 11 des betreffenden Joches 14 bzw. 22 einander gegenüberliegenden Anschläge 43 für die Wälzlageranordnungen 27 ausgebildet sind. Entsprechend der Darstellung nach Fig. 2 enthalten die Wälzlageranordnungen 27 je eine Anzahl nadelförmige Wälzkörper 45, die in einem zwischen den Anschlägen 43 beweglichen Käfig 46 angeordnet sind.

Wie aus der Fig. 2 weiter hervorgeht, können die Gleitschuhe 43 je mit einer Auflage 47 versehen sein, die aus einem verschleissfesten Material, z.B. aus gehärtetem Stahl, besteht. Die Auflagen 47 können je durch eine auf dem Gleitschuh 23 in beliebiger Weise, z.B. mittels einer Lötverbindung, befestigbare Platte oder durch eine entsprechend aufbringbare Schicht aus einem entsprechende Lagereigenschaften aufweisenden, z.B. keramischen Material gebildet sein. Das Gleitstück 15 kann ebenfalls mit einer entsprechenden Auflage versehen oder aus einem verschleissfesten Material ausgeführt sein.

Entsprechend der Darstellung nach den Figuren 2 und 3 können die beiden Spannringe 26 je mit zwei kappenartigen Abdeckteilen 48 versehen sein, welche aus einem Kunststoff bestehen und je mit einer den Innenraum des Spannringes 26 seitlich begrenzenden Stirnwand 50 und einer auf eine Schulterpartie des betreffenden Spannringes 26 aufsetzbaren Flanschpartie 51 ausgeführt sein können. Die Stirnwände 50 sind je mit einer dem Bewegungsbereich des Gleitstücks 15 angepassten, langlochartigen Durchtrittsöffnung 52 für den Kurbelzapfen 16 versehen. Durch die Abdeckteile 48, in Verbindung mit auf dem Kurbelzapfen 16 angebrachten Abdeckscheiben 53, welche die Durchtrittsöffnungen 52 überdecken, werden die die Lageranordnungen 9 und 27 enthaltenden Innenräume der Joche 14 und 22 vor einer Verschmutzung durch eindringenden Staub geschützt.

Der Spannring 26, die mit den Kolbenstangen 12 und 13 bzw. 20 und 21 verbundenen Gleitschuhe 23 und der Gleitstein 15 bilden jeweils eine selbsttragende, stabile Einbaueinheit, die in den entsprechenden, einander gegenüberliegenden Zylindern 1 und 3 bzw. 2 und 4 geführt ist. Die schraubenlose, federnde Verbindung zwischen den Gleitschuhen 23 ermöglicht einen Ausgleich von Ungenauigkeiten der zusammenwirkenden Teile, insbesondere eine begrenzte Verschiebung der Gleitschuhe 23 in Umfangsrichtung des Spannrings 26. Entsprechend können sich die Gleitschuhe 23 jeweils - unter einer im wesentlichen konstanten Vorspannkraft des Spannringes 26 - genau parallel zu den Führungsflächen 19 des Gleitstücks 15 einstellen. Durch den Spannring 26 wird auch eine gleichmässige Verteilung der Anpresskraft auf das Gleitstück 15 gewährleistet.

Bei einer abgewandelten, nicht dargestellten Ausführungsform kann die Halterung für zwei zusammenwirkende Gleitschuhe 23 zwei tragende Spannringe enthalten, welche, axial gegeneinander versetzt, beidseits der Kolbenstangen 12, 13 bzw. 20, 21 unter Vorspannung je auf die einander gegenüberliegenden Schulterpartien der Gleitschuhe 23 aufsetzbar sind. Beim Aufsetzen und Abnehmen dieser Spannringe können daher die Gleitschuhe mit den Kolbenstangen in Verbindung bleiben. Anstelle von Spannringen können auch andere Halterungen mit von den Gleitschuhen lösbaren und gegen diese verspannbaren Verbindungsteilen vorgesehen sein.

Die Erfindung ist nicht auf Kompressoren der vorstehend beschriebenen und dargestellten Art beschränkt, sondern auch für zwei- oder mehrstufige Ausführungen sowie für andere Anwendungen z.B. als Atemluftkompressoren, Kompressoren für Tieftemperaturtechnik und dergleichen, geeignet.

## Patentansprüche

1. Hubkolbenkompressor mit mindestens zwei Zylindern (1, 2, 3, 4) mit je einem darin geführten Kolben (5, 6, 7, 8), welche Kolben (5, 7 und 6, 8) paarweise, auf einer gemeinsamen Achse (10 bzw. 11) einander gegenüberliegend, angeordnet und über ein zwei Kolbenstangen (12, 13 bzw. 20, 21) verbindendes Joch (14 bzw. 22) mit einem Gleitstück (15) gekoppelt sind, welches zwischen zwei am Joch (14 bzw. 22) ausgebildeten, parallelen Führungsflächen (18) quer zur gemeinsamen Achse (10 bzw. 11) beweglich geführt ist und in welches ein Kurbelzapfen (16) einer Antriebswelle (17) eingreift, dadurch **gekennzeichnet**, dass das Joch (14, 22) im wesentlichen durch zwei separate je eine der Führungsflächen (18) aufweisende und je mit einer der Kolbenstangen (12, 13, 20, 21) verbundene Gleitschuhe (23) und mindestens einen diese und das Gleitstück (15) umgebenden, elastisch verformbaren, tragenden Spannring (26) gebildet ist, der unter Vorspannung auf die beiden Gleitschuhe (23) aufgesetzt und über diese in Richtung der gemeinsamen Achse (10 bzw. 12) gegen das Gleitstück (15) verspannt ist.

2. Kompressor nach Anspruch 1, dadurch gekennzeichnet, dass die Gleitschuhe (23) je auf der dem Kolben (5, 6, 7, 8) zugekehrten Seite mit einer zylindrischen Stützfläche (24) für den Spannring (26) ausgeführt sind.

3. Kompressor nach Anspruch 1 oder 2, gekennzeichnet durch mindestens einen eine Schulterpartie des Spannrings seitlich begrenzenden kappenartigen Abdeckteil (48), welcher mit einer dem Bewegungsbereich des Gleitstücks (15) angepassten Durchtrittsöffnung (52) für den Kurbelzapfen (16) ausgeführt ist.

4. Kompressor nach einem der vorangehenden Ansprüche, dadurch gekennzeichnet, dass die Führungsflächen (18) der Gleitschuhe (23) und/oder die entsprechenden Führungsflächen (19) des Gleitstücks (15) je an einer am betreffenden Gleitschuh (23) bzw. Gleitstück (15) angebrachten Auflage (47) ausgebildet sind, die aus einem verschleissfesten Material besteht.

5. Kompressor nach einem der vorangehenden Ansprüche, mit zwischen dem Gleitstück (15) und den Gleitschuhen (23) vorgesehenen linearen Walzlageranordnungen (27), dadurch gekennzeichnet, dass an den Gleitschuhen (23) je zwei den Einbaubereich der Wälzlageranordnung (27) begrenzende seitliche Anschläge (43) vorgesehen sind.

6. Kompressor nach Anspruch 5, dadurch gekennzeichnet, dass die jeweils in Richtung der gemeinsamen Achse (10 bzw. 11) einander gegenüberliegenden seitlichen Anschläge (43) des zusammenwirkenden Gleitschuhpaares an einem gemeinsamen, gegen die Gleitschuhe (23) verspannbaren Klemmteil (44) ausgebildet sind.

7. Verwendung eines Kompressors nach einem der vorangehenden Ansprüche in einer Einrichtung zum Betanken eines Fahrzeuges mit einem zu speichernden gasförmigen Treibstoff, insbesondere Erdgas.

## Claims

1. A reciprocating compressor comprising at least two cylinders (1, 2, 3, 4) each containing a piston (5, 6, 7, 8), which pistons (5. 7, and 6, 8) are disposed in pairs one opposite the other on a common axis (10; 11) and are coupled to a sliding block (15) via a yoke (14; 22) connecting two piston rods (12, 13; 20, 21), the said block being guided for movement transversely of the common axis (10; 11) between two parallel guide surfaces (18) formed on the yoke (14; 22), a crankpin (16) of a drive shaft (17) engaging in said block, characterised in that the yoke (14, 22) is formed basically by two separate shoes (23) each having one of the guide surfaces (18) and each connected to one of the piston rods (12, 13, 20, 21) and at least one elastically deformable, supporting clamping ring (26) which surrounds said shoes (23) and said block (15) and which is fitted with pre-stressing on to the two shoes (23) and braced via said shoes (23) against the block (15) in the direction of the common axis (10; 12).

2. A compressor according to claim 1, characterised in that the shoes (23) are each constructed with a cylindrical support surface (24) for the clamp ring (26) on the side facing the piston (5, 6, 7, 8).

3. A compressor according to claim 1 or 2, characterised by at least one cover member (48) in the form of a cap laterally defining a shoulder part of the clamp ring (26), said cover member having an aperture (52) for the passage of the crank pin (16), such aperture being adapted to the range of movement of block (15).

4. A compressor according to any one of the preceding claims, characterised in that the guide surfaces (18) of the shoes (23) and/or the corresponding guide surfaces (19) of the block (15) are each formed on a lining (47) applied to the associated shoe (23) or block (15), said lining consisting of a wear-resistant material.

5. A compressor according to any one of the preceding claims, with linear rolling bearing systems (27) provided between the block (15) and the shoes (23), characterised in that two lateral stops (43) limiting the range of installation of the rolling bearing system (27) are provided on each shoe (23).

6. A compressor according to claim 5, characterised in that the lateral stops (43) disposed in each case opposite one another in the direction of the common axis (10; 11) on the co-operating pair of shoes are formed on a common clamping member (44) which is adapted to be braced against the shoes (23).

7. Use of a compressor according to any one of the preceding claims in a device for filling the tank of a motor vehicle with a gaseous fuel, more particularly natural gas, for storage therein.

## Revendications

1. Compresseur à pistons comportant au moins deux cylindres (1, 2, 3, 4) dans chacun desquels se meut un piston (5, 6, 7, 8), ces pistons (5, 7 et 6, 8) étant disposés par paires face à face sur un axe commun (10 ou 11) et couplés par une bride d'accouplement (14 ou 22) qui relie deux tiges de piston (12, 13 ou 20, 21) à un coulisseau (15) qui se déplace transversalement par rapport à l'axe commun (10 ou 11) entre deux surfaces de guidage parallèles (18) formant la bride (14 ou 22), et dans lequel s'engage un maneton (16) d'un arbre de transmission (17), caractérisé en ce que la bride (14, 22) est constituée par deux patins de guidage séparés (23), présentant chacun une surface de guidage (18) et reliés chacun à une des tiges (12, 13, 20, 21), et par au moins une bague de serrage (26) élastiquement déformable et porteuse, entourant les patins et le coulisseau (15) et qui est montée sous précontrainte sur les deux patins de guidage (23) et serrée au moyen de ces derniers contre le coulisseau (15), dans le sens de l'axe commun (10 ou 11).

2. Compresseur selon la revendication 1, caractérisé en ce que les patins de guidage (23) possèdent chacun sur le côté tourné vers le piston (5, 6, 7, 8) une surface d'appui cylindrique (24) pour la bague de serrage (26).

3. Compresseur selon la revendication 1 ou 2, caractérisé par au moins un flasque en forme de chape (48), délimitant latéralement un épaulement de la bague de serrage, et réalisé avec un orifice de passage (52), ajusté à la plage de mouvement du coulisseau (15), pour le maneton (16).

4. Compresseur selon l'une des revendications précédentes, caractérisé en ce que les surfaces de guidage (18) des patins de guidage (23) et/ou les surfaces de guidage correspondantes (19) du coulisseau (15) sont formées chacune sur un appui (47) réalisé en une matière résistante à l'usure, fixé sur le patin de guidage concerné (23) et respectivement sur le coulisseau (15).

5. Compresseur selon l'une des revendications précédentes, comportant entre le coulisseau (15) et les patins de guidage (23) des paliers à roulement linéaires (27), caractérisé en ce que deux butées latérales (43), délimitant la zone de mouvement des paliers à roulement (27), sont prévues sur chacun des patins de guidage (23).

6. Compresseur selon la revendication 5, caractérisé en ce que les butées latérales (43) de la paire coopérante de patins de guidage, disposées face à face dans le sens de l'axe commun (10 ou 11), sont formées par un clips (44) commun, qui peut être serré contre les patins de guidage (23).

7. Utilisation d'un compresseur selon l'une des revendications précédentes dans un équipement destiné au ravitaillement d'un véhicule avec un carburant gazeux stockable, en particulier du gaz naturel.
